# EUROPÄISCHE PATENTSCHRIFT

(11) **EP 2 775 240 B1**
(45) Veröffentlichungstag und Bekanntmachung des Hinweises auf die Patenterteilung: **10.04.2019**
(21) Anmeldenummer: 14155401.4
(22) Anmeldetag: 17.02.2014
(51) Int. Cl.: F26B 21/00, F26B 21/02, F26B 15/16

(54) **Vorrichtung zum Behandeln einer Beschichtung einer Fahrzeugkarosserie**
Device for treating a coating of a vehicle body
Dispositif de traitement d'un revêtement d'une carrosserie de véhicule

(30) Priorität: 09.03.2013 DE 102013004131
(43) Veröffentlichungstag der Anmeldung: 10.09.2014
(73) Patentinhaber: Volkswagen Aktiengesellschaft, 38440 Wolfsburg (DE)
(72) Erfinder: Glaser, Ehrenfried, 38518 Gifhorn (DE); Szabo, Gabor, 38440 Wolfsburg (DE)

(56) Entgegenhaltungen:
- DE-A1-102011 011 898
- DE-U1- 20 104 205
- US-A1- 2002 148 137
- US-A1- 2007 292 815
- US-A1- 2009 130 332
- Anonymous: "Düse - Wikipedia", , 15 February 2017 (2017-02-15), XP055350412, Retrieved from the Internet: URL:https://de.wikipedia.org/wiki/Düse [retrieved on 2017-03-01]

## Beschreibung

Die Erfindung betrifft eine Vorrichtung zum Behandeln einer Beschichtung einer Fahrzeugkarosserie gemäß Anspruch 1, unter anderem bestehend aus einem durch Seitenwände begrenzten Arbeitsraum, durch den die Fahrzeugkarosserie bewegbar ist, und einer Vielzahl von an den Seitenwänden angeordneten Düsen zur Beströmung der Fahrzeugkarosserie mit temperierter Luft, wobei die Düsen in parallel zur Richtung der Bewegung des Werkstücks orientierten Reihen angeordnet sind und wobei die Anzahl aller Düsen in den oberen Reihen geringer ist als die Anzahl der Düsen in den unteren Reihen.

Eine Vorrichtung der genannten Art ist aus der Druckschrift US 2009/130332 A1 bekannt, die bereits eine Vorrichtung zum Behandeln einer Beschichtung einer Fahrzeugkarosserie, bestehend aus einem durch Seitenwände begrenzten Arbeitsraum, durch den die Fahrzeugkarosserie bewegbar ist, beschreibt. Eine gleichmäßige Zuführung von Wärme wird dabei einerseits durch Strahlungswärme von IR-Heizstrahlern, andererseits durch Warmluft-Blasöffnungen erreicht.

Die US 2007/292815 A1 beschreibt eine Vorrichtung zum Behandeln einer Beschichtung einer Fahrzeugkarosserie in einem Arbeitsraum, durch den die Fahrzeugkarosserie bewegbar ist und der eine Vielzahl von an einem ringförmigen Rohrleitungssystem angeordneten Düsen zur Beströmung der Fahrzeugkarosserie mit temperierter Luft aufweist, die jedoch nicht in den Seitenwänden angeordnet sind.

Die DE 35 15 600 C zeigt einen Blastunnel zum Trocknen von lackierten Werkstücken, insbesondere Kraftfahrzeugkarosserien. Diese Vorrichtung besteht aus einer Fördereinrichtung zum Transportieren der Werkstücke durch den Blastunnel sowie einer Vielzahl von an den Tunnelwänden und/oder -decken angeordneten Düsen, die an ein Luftfördersystem angeschlossen sind und Luft auf die zu trocknenden Werkstücke blasen. Der Blastunnel ist in zwei Zonen aufgeteilt, wobei die in Durchlaufrichtung der Werkstücke betrachtet erste Zone aus einer Anzahl von Strahlern und Düsen und die sich anschließende zweite Zone nur aus Düsen besteht.

Darüber hinaus sind die Druckschriften JP 2003-236437 A und JP 2007-222821 A bekannt. Diese zeigen eine quantitative Anpassung der Luftströmung innerhalb des Arbeitsraums, insbesondere eine Anordnung von Düsen, die durch die Fensteröffnung der Fahrzeugkarosserie auf eine Innenseite der Bodenplatte der Fahrzeugkarosserie gerichtet sind.

Bei dem bekannten Stand der Technik hat es sich als unvorteilhaft erwiesen, dass die Anordnung der Düsen individuell auf unterschiedlich dimensionierte Fahrzeugkarosserien eingestellt werden muss und die Erwärmung und/oder Abkühlung der Fahrzeugkarosserien und damit auch deren Beschichtung ungleichmäßig erfolgt.

Vor diesem Hintergrund liegt der Erfindung die Aufgabe zugrunde, eine Vorrichtung der eingangs genannten Art derart auszuführen, dass die Qualität der Beschichtung, insbesondere deren Trocknung, verbessert und/oder der Einsatz der Vorrichtung einfacher beziehungsweise flexibler wird.

Diese Aufgabe wird gelöst mit einer Vorrichtung gemäß den Merkmalen des Patentanspruchs 1. Die Unteransprüche betreffen besonders zweckmäßige Weiterbildungen der Erfindung.

Erfindungsgemäß ist also eine Vorrichtung vorgesehen, bei der auf jeder Seitenwand im Bereich einer Fensteröffnung der Fahrzeugkarosserie zumindest eine, vorzugsweise eine einzige, obere Reihe mit einem Abstand von 100 bis 200 Zentimetern zu der Ebene der Bodenstruktur auf einer der Fahrzeugkarosserie zugewandten Seite der Ebene angeordnet ist, sodass die Luft durch die Fensteröffnungen in der Fahrzeugkarosserie auf die dem Innenraum zugewandte Seite der Masseteile gerichtet ist, und im Bereich der Bodenstruktur der Fahrzeugkarosserie zumindest eine, vorzugsweise eine einzige, untere Reihe mit einem Abstand von 0 bis 20 Zentimetern zu der Ebene der Bodenstruktur auf einer der Fahrzeugkarosserie abgewandten Seite der Ebene angeordnet ist, sodass die Düsen der unteren Reihe direkt auf die Schweller und/oder die Bodenstruktur der Fahrzeugkarosserie gerichtet sind, wobei die Düsen ausschließlich auf die Masseteile derart ausgerichtet sind, dass die gesamte Fahrzeugkarosserie gleichmäßig temperiert wird, wobei die Düsen der oberen Reihe in einem Neigungswinkel von annähernd 35° zu der Ebene der Bodenstruktur auf die Ebene ausgerichtet sind und die Düsen der unteren Reihe in einem Neigungswinkel von annähernd 15° zu der Ebene der Bodenstruktur auf die Ebene ausgerichtet sind, wobei sich die Angabe "annähernd" auf eine Abweichung von bis zu 20 Prozent des angegebenen Winkels bezieht.

Durch die geringere Anzahl an Düsen in der oberen Reihe gelangt weniger temperierte Luft auf Bereiche der Fahrzeugkarosserie mit dünnen und/oder einlagigen Blechen, wie beispielsweise die Motorhaube oder das Dach. Zugleich ist es aber möglich, die Luft durch die Fensteröffnungen in der Fahrzeugkarosserie auf die dem Innenraum zugewandte Seite der Masseteile, beispielsweise den Schweller und/oder die Bodenstruktur, zu richten. Die Düsen der unteren Reihe sind direkt auf die Masseteile, also zum Beispiel Schweller und/oder Bodenstruktur der Fahrzeugkarosserie gerichtet. Die höhere Anzahl von Düsen in der unteren Reihe ist vorteilhaft, da durch die größere Anzahl der Düsen in der unteren Reihe eine größere Menge temperierte Luft auf die Masseteile, wie den Schweller, aufgebracht wird. Die Seitenwand wird auch Düsenwand genannt.

Indem die obere Reihe mit einem Abstand von 100 bis 200 Zentimetern, vorzugsweise von 120 bis 170 Zentimetern, insbesondere 150 Zentimetern zu der Ebene der Bodenstruktur auf einer der Fahrzeugkarosserie zugewandten Seite der Ebene angeordnet ist, ist die Ausrichtung der Düsen der oberen Reihe auf die Innenraumseite der Schweller unabhängig von der Größe der Fahrzeugkarosserie möglich.

Durch die gezielte Ausrichtung der Düsen ausschließlich auf die Masseteile ist es möglich, dass die gesamte Fahrzeugkarosserie, also sowohl die Masseteile als auch die dünnen und/oder einlagigen Bleche, gleichmäßig temperiert werden.

Dies verkürzt und optimiert nicht nur die Prozessdauer, auch die Qualität der Beschichtung, insbesondere deren Trocknung, wird verbessert, da beispielsweise lokale Überhitzungen oder Spannungen aus starken Temperaturdifferenzen vermieden werden.

Die Temperierung der Fahrzeugkarosserie kann eine Erwärmung im Rahmen eines Trocknungsprozesses der Beschichtung umfassen. Hierbei wird der Beschichtung durch deren Erwärmung auf eine Prozesstemperatur Lösemittel, beispielsweise Wasser entzogen und so die Beschichtung gehärtet. Die Temperierung der Fahrzeugkarosserie kann auch eine Abkühlung umfassen. Denn für die weitere Verarbeitung der Fahrzeugkarosserie muss deren Temperatur zügig, jedoch spannungsfrei gesenkt werden. Die Beschichtung ist beispielsweise ein Lack und/oder ein Unterbodenschutz.

Vorzugsweise hat der Arbeitsraum, auch als Tunnel bezeichnet, ausschließlich Düsen, die in zumindest einer unteren Reihe und in zumindest einer oberen Reihe angeordnet sind.

Insbesondere bei der Behandlung einer Fahrzeugkarosserie ist es so möglich, einen nahezu idealen Verlauf der Objekttemperatur zu erhalten. Dies wird gerade deshalb möglich, weil keine Düse direkt auf Abschnitte der Fahrzeugkarosserie mit dünnen und/oder einlagigen Blechen, beispielsweise die Türen und/oder den Kotflügel gerichtet ist. Außerdem sind durch den Verzicht weiterer Reihen der Aufbau und der Betrieb der Vorrichtung, insbesondere bei der Behandlung unterschiedlicher Fahrzeugkarosserien, einfacher realisierbar.

Gemäß einer idealen Ausführungsform sind in dem Arbeitsraum an jeder der Seitenwände ausschließlich Düsen in einer einzigen unteren Reihe und in einer einzigen oberen Reihe angeordnet. Durch diese Anordnung werden nur die Masseteile der Fahrzeugkarosserie einer direkten Luftströmung ausgesetzt. Dies ermöglicht ein gleichmäßiges Aufheizen beziehungsweise Kühlen aller Teile der Fahrzeugkarosserie.

Eine Ausgestaltung der Vorrichtung ist es, dass die untere Reihe mit einem Abstand von 0 bis 20 Zentimetern, vorzugsweise von 2 bis 8 Zentimetern, insbesondere 5 Zentimetern, auf einer der Fahrzeugkarosserie abgewandten Seite einer Ebene angeordnet ist. Diese Ebene ist durch die der Transportvorrichtung zugewandte Unterseite der Fahrzeugkarosserie definiert. Die Ebene repräsentiert die Lage der Bodenstruktur der Fahrzeugkarosserie. Durch die genannte Anordnung der Düsen ist es je nach Anforderung, insbesondere hinsichtlich der verwendeten Beschichtungsmaterialien und deren Prozessanforderungen, möglich, die Düsen zumindest teilweise auf die Außenseite der Bodenstruktur zu richten.

Die Düsen der unteren Reihe können auch auf der der Fahrzeugkarosserie zugewandten Seite der Ebene angeordnet sein. Dies bietet sich an, wenn die Düsen der unteren Reihe nahezu ausschließlich auf den Schweller gerichtet werden. Eine Anströmung der Außenseite der Bodenstruktur ist in diesem Fall nur indirekt, beispielsweise über eine Reflexion des Luftstroms am Boden der Arbeitskabine möglich.

Vorzugsweise ist zwischen den gegenüberliegenden Seitenwänden der Abstand der oberen Reihen beziehungsweise der unteren Reihen größer 2 Meter und kleiner 3 Meter. Als ideal für alle Fahrzeugkarosserien von Personenkraftwagen hat sich ein Abstand von annähernd 2,5 Metern erwiesen.

Die vorstehend dargestellten Maße erlauben eine Behandlung einer vielfältigen Variation von Fahrzeugkarosserien, ohne den Arbeitsraum und/oder die Anordnung beziehungsweise die Ausrichtung der Düsen ändern zu müssen. Dies erleichtert die Errichtung und den Betrieb der Vorrichtung und führt zu einer äußerst flexiblen Einsatztauglichkeit, insbesondere hinsichtlich einer hohen Karosserievielfalt.

Gemäß einer bevorzugten Weiterbildung ist vorgesehen, dass die Düsen zumindest in Bezug auf den Neigungswinkel verstellbar ausgeführt sind. Beispielsweise ist es so möglich, die Verteilung der Luftmenge der Düsen der unteren Reihe auf die Außenseite von Schweller und Bodenstruktur zu variieren. Hierdurch kann der Behandlungsprozess flexibel auf eine Änderung der Beschichtung, zum Beispiel des Unterbodenschutzes, angepasst werden. Durch den verstellbaren Neigungswinkel ist es möglich, jede einzelne Düse der oberen Reihe auf den Schweller und/oder auf den Dachholm zu richten und die Luftmenge entsprechend der Ausrichtung der Düsen zu verteilen.

Ein Abschnitt erstreckt sich idealerweise über die gesamte Höhe des Arbeitsraums. Vorzugsweise sind innerhalb eines Abschnitts die Düsen der einzelnen Reihen in Längsrichtung gleichmäßig verteilt. Vorzugsweise ist ein Abschnitt annähernd 1 Meter breit.

Dabei hat es sich als günstig erwiesen, dass in der unteren Reihe 2 bis 4 Düsen, vorzugsweise 3 bis 4 Düsen je Meter und/oder je Abschnitt vorgesehen sind. Diese Dichte an Düsen hat sich für eine Behandlung von Fahrzeugkarosserien, insbesondere für Personenkraftwagen, als optimal herausgestellt. Der durch diese Verteilung der Düsen erzeugte Luftstrom ändert die Temperatur der Fahrzeugkarosserie schnell und dabei gleichmäßig.

Dieser Vorteil hat sich auch für die Anzahl und/oder Anordnung der Düsen in der oberen Reihe herausgestellt, welche in favorisierter Ausführung bei benachbarten Abschnitten voneinander abweichend, insbesondere alternierend ist.

Idealerweise sind in der oberen Reihe die Düsen an den gegenüberliegenden Seitenwänden derart versetzt angeordnet, dass sich die Luftströme der einzelnen Düsen nicht treffen und/oder kreuzen. Dies hat den Vorteil, dass sich die diagonal durch den Innenraum der Fahrzeugkarosserie bewegenden Luftströme aus den oberen Reihen nicht gegenseitig beeinflussen und/oder ablenken. Hierzu ist bei einer Ausführungsvariante der Vorrichtung vorgesehen, dass in der oberen Reihe die Anzahl und/oder Anordnung der Düsen bei gegenüberliegenden Abschnitten voneinander abweichend ausgeführt ist.

Bei der Dichte beziehungsweise der Anzahl an Düsen in der oberen Reihe innerhalb eines Abschnitts haben sich 0 bis 4 Düsen als vorteilhaft herausgestellt. Dabei sind zwei konkrete Ausführungsformen besonders Erfolg versprechend. Bei der einen Ausführungsform sind in den benachbarten Abschnitten in der oberen Reihe abwechselnd 0 und 3 Düsen je Meter und/oder Abschnitt vorgesehen. Bei der alternativen Ausführungsform sind in den benachbarten Abschnitten in der oberen Reihe abwechselnd 1 und 2 Düsen je Meter und/oder Abschnitt vorgesehen.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: eine schematische Darstellung eines Querschnitts der Vorrichtung;
- Fig. 2: eine weitere schematische Darstellung der in Figur 1 dargestellten Vorrichtung;
- Fig. 3: eine weitere schematische Darstellung der in Figur 1 dargestellten Vorrichtung;
- Fig. 5: eine schematische Darstellung einer zweiten Variante der Verteilung der Düsen bei der in Figur 1 dargestellten Vorrichtung.

Figur 1 zeigt die erfindungsgemäße Vorrichtung 1 zur Behandlung einer Beschichtung einer Fahrzeugkarosserie 2 in einer Schnittdarstellung. Die Vorrichtung 1 besteht aus einem durch Seitenwände 3 begrenzten Arbeitsraum 4. Innerhalb des Arbeitsraums 4 ist die Fahrzeugkarosserie 2 bewegbar. Dazu ist die Fahrzeugkarosserie 2 auf einer Transportvorrichtung 5 angeordnet. Die Behandlung der Beschichtung ist ein Erwärmen zum Trocknen der Beschichtung oder ein Abkühlen nach dem Trocknen. Die Vorrichtung 1 besteht weiterhin aus einer Vielzahl von an den Seitenwänden 3 angeordneten Düsen 6 zur Beströmung der Fahrzeugkarosserie 2 mit temperierter Luft. Die Düsen 6 sind in parallel zur in den Figuren 4 und 5 dargestellten Bewegungsrichtung 7 der Fahrzeugkarosserie 2 orientierten Reihen 8, 9 angeordnet. An jeder Seitenwand 3 ist im Bereich einer Fensteröffnung 10 der Fahrzeugkarosserie 2 eine obere Reihe 9 angeordnet. Weiterhin ist an jeder Seitenwand 3 im Bereich beziehungsweise in der Ebene 11 der Bodenstruktur 12 der Fahrzeugkarosserie 2 eine untere Reihe 8 angeordnet. Die Anzahl der Düsen 6 in der oberen Reihe 9 ist geringer als die Anzahl der Düsen 6 in der unteren Reihe 8. Die Düsen 6 der oberen Reihe 9 sind auf die Fensteröffnung 10 in der Fahrzeugkarosserie 2 beziehungsweise auf die dem Innenraum der Fahrzeugkarosserie 2 zugewandte Seite eines in dem Arbeitsraum 4 diametral zur Düse 6 positionierten Schwellers 13 und/oder den Dachholm der Fahrzeugkarosserie 2 gerichtet. Die Ausrichtung der Düsen 6 der oberen Reihe 9 ist durch eine Punktlinie 17 angedeutet. Die Düsen 6 der unteren Reihe 8 sind auf die der Außenseite der Fahrzeugkarosserie 2 zugeordnete Seite des Schwellers 13 und/oder die Bodenstruktur 12 der Fahrzeugkarosserie 2 gerichtet. Die Seitenwände 3 des Arbeitsraums 4 und die Außenwände 14 der Vorrichtung 1 schließen einen Druckraum 15 ein. Über den Druckraum 15 werden die Düsen 6 mit der temperierten Luft versorgt. Im Druckraum 15 sind vor den Düsen 6 Filter 16 angeordnet.

Figur 2 zeigt in einer Schnittdarstellung der Vorrichtung 1 die erfindungsspezifischen Maße der Vorrichtung 1. Die untere Reihe 8 ist mit einem vertikalen Abstand 18 zu der Ebene 11 der Bodenstruktur 12 auf einer der Fahrzeugkarosserie 2 abgewandten Seite der Ebene 11 angeordnet. Der Abstand 18 beträgt 5 Zentimeter und bezieht sich auf die Mittelachse der Düse 6 beziehungsweise bei einer geneigten und/oder schwenkbaren Düse 6 auf den Schnittpunkt von Drehachse und Mittelachse der Düse 6. Die Düsen 6 der unteren Reihe 8 sind in einem Neigungswinkel 20 von annähernd 15° zu der Ebene 11 der Bodenstruktur 12 auf die Ebene 11 ausgerichtet. Die obere Reihe 9 ist mit einem vertikalen Abstand 19 zu der Ebene 11 der Bodenstruktur 12 auf einer der Fahrzeugkarosserie 2 zugewandten Seite der Ebene 11 angeordnet. Der Abstand 19 beträgt 150 Zentimeter und bezieht sich auf die Mittelachse der Düse 6 beziehungsweise bei einer geneigten und/oder schwenkbaren Düse 6 auf den Schnittpunkt von Drehachse und Mittelachse der Düse 6. Die Düsen 6 der oberen Reihe 9 sind in einem Neigungswinkel 21 von annähernd 35° zu der Ebene 11 der Bodenstruktur 12 auf die Ebene 11 ausgerichtet. Die Seitenwände 3 weisen einen Abstand 22 von 2,5 Metern auf.

Figur 3 zeigt in einer Schnittdarstellung die in den Figuren 1 und 2 dargestellte Vorrichtung 1. Zur Verdeutlichung des erfindungsgemäßen Vorteils ist hier dargestellt, dass die Vorrichtung 1, insbesondere mit der Anordnung und Ausrichtung der Düsen und den genannten Abmaßen der Vorrichtung 1, für viele verschiedene Fahrzeugkarosserien 2 unterschiedlicher Personenkraftwagen eingesetzt werden kann. Bei einem Wechsel des Typs der Fahrzeugkarosserie 2 ist eine Änderung oder Anpassung der Vorrichtung 1 nicht erforderlich.

Die Figuren 4 und 5 zeigen die in den Figuren 1 bis 3 dargestellte Vorrichtung 1. In der Mitte der Figuren ist ein Querschnitt durch die Vorrichtung 1 dargestellt. Die beiden gegenüberliegend angeordneten Seitenwände 3 des Arbeitsraums sind links und rechts neben dem Querschnitt abgebildet. Die Seitenwände 3 der Vorrichtung 1 sind in Abschnitte 23 unterteilt. Die Abschnitte 23, auch Paneele genannt, haben eine Breite 24 vorzugsweise von 1 Meter. Innerhalb der einzelnen Abschnitte 23 sind die Düsen 6 der einzelnen Reihen 8, 9 in Längsrichtung, also parallel zur Bewegungsrichtung 7, gleichmäßig verteilt. Die Anzahl der Düsen 6 in der oberen Reihe 9 ist geringer ist als die Anzahl der Düsen 6 in der unteren Reihe 8. In der unteren Reihe 8 sind bevorzugt drei bis vier Düsen 6 je Meter und/oder je Abschnitt 23 vorgesehen. Die Anzahl und/oder Anordnung der Düsen 6 in der oberen Reihe 9 ist bei benachbarten Abschnitten 23 und bei gegenüberliegenden Abschnitten 23 voneinander abweichend, insbesondere alternierend ausgeführt.

Figur 4 zeigt eine erste Variante der Anordnung der Düsen 6 an den Seitenwänden 3. In der unteren Reihe 8 sind vier Düsen 6 je Meter und/oder je Abschnitt 23 vorgesehen. In der oberen Reihe 9 ist ein Abschnitt 23 ohne Düsen ausgeführt, während die zu dem Abschnitt 23 ohne Düsen 6 benachbarten beziehungsweise gegenüberliegenden Abschnitte 23 drei Düsen 6 aufweisen.

Figur 5 zeigt eine zweite Variante der Anordnung der Düsen 6 an den Seitenwänden 3. In der unteren Reihe 8 sind drei Düsen 6 je Meter und/oder je Abschnitt 23 vorgesehen. In der oberen Reihe 9 ist ein Abschnitt 23 mit einer Düse 6 ausgeführt, während die zu dem Abschnitt 23 mit einer Düse 6 benachbarten beziehungsweise gegenüberliegenden Abschnitte 23 zwei Düsen 6 aufweisen. Die einzelnen Düsen 6 der oberen und unteren Reihen 8, 9 sind bei dieser Variante vertikal zueinander ausgerichtet, sodass diese in der oberen Reihe 9 bei einem Abschnitt 23 mit einer Düse 6 vertikal über der mittleren Düse 6 der unteren Reihe 8 angeordnet und bei einem Abschnitt 23 mit zwei Düsen 6 vertikal über den äußeren Düsen 6 der unteren Reihe 8 angeordnet sind.

### Bezugszeichenliste

- 1: Vorrichtung
- 2: Fahrzeugkarosserie
- 3: Seitenwand
- 4: Arbeitsraum
- 5: Transportvorrichtung

- 6: Düse
- 7: Bewegungsrichtung
- 8: untere Reihe
- 9: obere Reihe
- 10: Fensteröffnung

- 11: Ebene
- 12: Bodenstruktur
- 13: Schweller
- 14: Außenwand
- 15: Druckraum

- 16: Filter
- 17: Punktlinie (Achse des Luftstrahls)
- 18: Abstand (untere Reihe)
- 19: Abstand (obere Reihe)
- 20: Neigungswinkel (untere Reihe)

- 21: Neigungswinkel (obere Reihe)
- 22: Abstand (Seitenwände)
- 23: Abschnitt (Paneel)
- 24: Breite (Abschnitt)

## Patentansprüche

1. Vorrichtung (1) zum Behandeln einer Beschichtung einer Fahrzeugkarosserie (2), bestehend aus einem durch Seitenwände (3) begrenzten Arbeitsraum (4), durch den die Fahrzeugkarosserie (2) bewegbar ist, und einer Vielzahl von an den Seitenwänden (3) angeordneten Düsen (6) zur Beströmung der Fahrzeugkarosserie (2) mit temperierter Luft, wobei die Düsen (6) in parallel zur Richtung der Bewegung (7) der Fahrzeugkarosserie (2) orientierten Reihen (8, 9) angeordnet sind, und wobei die Anzahl aller Düsen (6) in den oberen Reihen (9) geringer ist als die Anzahl der Düsen (6) in den unteren Reihen (8), **dadurch gekennzeichnet, dass** auf jeder Seitenwand (3) im Bereich einer Fensteröffnung (10) der Fahrzeugkarosserie (2) zumindest eine, vorzugsweise eine einzige, obere Reihe (9) mit einem Abstand (19) von 100 bis 200 Zentimetern zu der Ebene (11) der Bodenstruktur (12) auf einer der Fahrzeugkarosserie (2) zugewandten Seite der Ebene (11) angeordnet ist, sodass die Luft durch die Fensteröffnungen (10) in der Fahrzeugkarosserie (2) auf die dem Innenraum zugewandte Seite der Masseteile gerichtet ist, und im Bereich der Bodenstruktur (12) der Fahrzeugkarosserie (2) zumindest eine, vorzugsweise eine einzige, untere Reihe (8) mit einem Abstand (18) von 0 bis 20 Zentimetern zu der Ebene (11) der Bodenstruktur (12) auf einer der Fahrzeugkarosserie (2) abgewandten Seite der Ebene (11) angeordnet ist, sodass die Düsen der unteren Reihe sind direkt auf die Schweller und/oder die Bodenstruktur der Fahrzeugkarosserie gerichtet sind, wobei die Düsen (6) ausschließlich auf die Masseteile derart ausgerichtet sind, dass die gesamte Fahrzeugkarosserie (2) gleichmäßig temperiert wird, wobei die Düsen (6) der oberen Reihe (9) in einem Neigungswinkel (21) von annähernd 35° zu der Ebene (11) der Bodenstruktur (12) auf die Ebene (11) ausgerichtet sind und die Düsen (6) der unteren Reihe (8) in einem Neigungswinkel (20) von annähernd 15° zu der Ebene (11) der Bodenstruktur (12) auf die Ebene (11) ausgerichtet sind, wobei sich die Angabe "annähernd" auf eine Abweichung von bis zu 20 Prozent des angegebenen Winkels bezieht.

2. Vorrichtung (1) nach Anspruch 1, **dadurch gekennzeichnet, dass** wenigstens einzelne der Düsen (6) zumindest in Bezug auf den Neigungswinkel (20, 21) verstellbar ausgeführt sind.

3. Vorrichtung (1) nach zumindest einem der vorangehenden Ansprüche, **dadurch gekennzeichnet, dass** die Seitenwände (3) einen Abstand von 2 bis 3 Metern, vorzugsweise von 2,5 Metern aufweisen und/oder die Seitenwände (3) in mehrere Abschnitte (23) unterteilt sind.

4. Vorrichtung (1) nach zumindest einem der vorangehenden Ansprüche, **dadurch gekennzeichnet, dass** in der unteren Reihe (8) 2 bis 4 Düsen (6), vorzugsweise 3 bis 4 Düsen (6) je Meter und/oder je Abschnitt (23) vorgesehen sind.

5. Vorrichtung (1) nach zumindest einem der vorangehenden Ansprüche, **dadurch gekennzeichnet, dass** in der oberen Reihe (9) innerhalb eines Abschnitts (23) 0 bis 4 Düsen (6), vorzugsweise 0 und 3 oder 1 und 2 Düsen (6) je Meter und/oder Abschnitt (23) vorgesehen sind.

6. Vorrichtung (1) nach zumindest einem der vorangehenden Ansprüche, **dadurch gekennzeichnet, dass** in der oberen Reihe (9) die Anzahl und/oder Anordnung der Düsen (6) bei benachbarten Abschnitten (23) voneinander abweichend, insbesondere alternierend ausgeführt ist.

7. Vorrichtung (1) nach zumindest einem der vorangehenden Ansprüche, **dadurch gekennzeichnet, dass** in der oberen Reihe (9) die Anzahl und/oder Anordnung der Düsen (6) bei gegenüberliegenden Abschnitten (23) voneinander abweichend ausgeführt ist.

## Claims

1. Device (1) for treating a coating of a vehicle body (2), consisting of a workspace (4), which is delimited by side walls (3) and through which the vehicle body (2) can be moved, and a plurality of nozzles (6), arranged on the side walls (3), for supplying the vehicle body (2) with temperature-controlled air, wherein the nozzles (6) are arranged in rows (8, 9) oriented in parallel to the direction of movement (7) of the vehicle body (2), and wherein the number of all nozzles (6) in the upper rows (9) is less than the number of nozzles (6) in the lower rows (8), **characterized in that,** on each side wall (3) in the region of a window opening (10) of the vehicle body (2), at least one - preferably, a single - upper row (9) is arranged at a distance (19) of 100 to 200 centimeters to the plane (11) of the floor structure (12) on a side of the plane (11) facing the vehicle body (2), so that the air is directed through the window openings (10) in the vehicle body (2) towards the side, facing the interior, of the mass parts, and, in the region of the floor structure (12) of the vehicle body (2), at least one - preferably, a single - lower row (8) is arranged at a distance (18) of 0 to 20 centimeters to the plane (11) of the floor structure (12) on a side, facing away from the vehicle body (2), of the plane (11), so that the nozzles of the lower row are directed directly towards the sill and/or the floor structure of the vehicle body, wherein the nozzles (6) are directed exclusively toward the mass parts in such a way that the entire vehicle body (2) is at a uniform temperature, wherein the nozzles (6) of the upper row (9) are directed towards the plane (11) at an inclination angle (21) of approximately 35° to the plane (11) of the floor structure (12), and the nozzles (6) of the lower row (8) are directed towards the plane (11) at an inclination angle (20) of approximately 15° to the plane (11) of the floor structure (12), wherein the specification, "approximately," refers to a deviation of up to 20 percent of the specified angle.

2. Device (1) according to claim 1, **characterized in that** at least some of the nozzles (6) are designed to be adjustable at least with respect to the inclination angle (20, 21).

3. Device (1) according to at least one of the preceding claims, **characterized in that** the side walls (3) are at a distance of 2 to 3 meters - preferably, 2.5 meters - and/or the side walls (3) are divided into several sections (23).

4. Device (1) according to at least one of the preceding claims, **characterized in that** 2 to 4 nozzles (6) - preferably, 3 to 4 nozzles (6) - per meter and/or per section (23) are provided in the lower row (8).

5. Device (1) according to at least one of the preceding claims, **characterized in that** 0 to 4 nozzles (6) - preferably, 0 and 3 or 1 and 2 nozzles (6) - per meter and/or section (23) are provided within a section (23) in the upper row (9).

6. Device (1) according to at least one of the preceding claims, **characterized in that,** in the upper row (9), the number and/or arrangement of the nozzles (6) in adjacent sections (23) are designed to be different from one another - in particular, to be alternating.

7. Device (1) according to at least one of the preceding claims, **characterized in that,** in the upper row (9), the number and/or arrangement of the nozzles (6) in opposing sections (23) are designed to be different from one another.

## Revendications

1. Dispositif (1) de traitement d'un revêtement d'une carrosserie de véhicule (2) comprenant un espace de travail (4), délimité par des parois latérales (3) et à travers lequel la carrosserie de véhicule (2) peut être déplacée, et une pluralité de buses (6) disposées sur les parois latérales (3) et destinées à faire passer un flux d'air conditionné thermiquement sur la carrosserie de véhicule (2), les buses (6) étant disposées en rangées (8, 9) orientées parallèlement à la direction de déplacement (7) de la carrosserie de véhicule (2) et le nombre de toutes les buses (6) dans les rangées supérieures (9) étant inférieur au nombre de buses (6) dans les rangées inférieures (8), **caractérisé en ce qu'**au moins une rangée supérieure (9), de préférence unique, est disposée sur chaque paroi latérale (3) dans la zone d'une ouverture de fenêtre (10) de la carrosserie de véhicule (2) à une distance (19) de 100 à 200 centimètres du plan (11) de la structure de plancher (12) sur un côté du plan (11) tourné vers la carrosserie de véhicule (2), afin que l'air soit dirigé à travers les ouvertures de fenêtre (10) dans la carrosserie de véhicule (2) vers le côté tourné vers l'intérieur des parties massiques et, dans la zone de la structure de plancher (12) de la carrosserie de véhicule (2), au moins une rangée inférieure (8), de préférence unique, est disposée à une distance (18) de 0 à 20 centimètres du plan (11) de la structure de plancher (12) sur un côté du plan (11) opposé à la carrosserie (2), de sorte que les buses de la rangée inférieure soit orientées directement vers les seuils et/ou la structure de plancher de la carrosserie de véhicule, les buses (6) étant orientées exclusivement vers les parties massiques de manière telle que l'ensemble de la carrosserie de véhicule (2) soit conditionné thermiquement de manière uniforme, les buses (6) de la rangée supérieure (9) étant orientées par rapport au plan (11) selon un angle d'inclinaison (21) d'environ 35° par rapport au plan (11) de la structure (12) du plancher et les buses (6) de la rangée inférieure (8) étant orientées par rapport au plan (11) selon un angle d'inclinaison (20) d'environ 15° par rapport au plan (11) de la structure (12) du plancher, où « environ » se réfère à une déviation allant jusqu'à 20 % de l'angle indiqué.

2. Dispositif (1) selon la revendication 1, **caractérisé en ce qu'**au moins certaines des buses (6) sont conçues pour être réglables au moins par rapport à l'angle d'inclinaison (20, 21).

3. Dispositif (1) selon au moins l'une quelconque des revendications précédentes, **caractérisé en ce que** les parois latérales (3) ont une distance de 2 à 3 mètres, de préférence de 2,5 mètres, et/ou les parois latérales (3) sont divisées en plusieurs sections (23).

4. Dispositif (1) selon au moins l'une quelconque des revendications précédentes, **caractérisé en ce que** 2 à 4 buses (6), de préférence 3 à 4 buses (6) par mètre et/ou par section (23) sont prévues sur la rangée inférieure (8).

5. Dispositif (1) selon au moins l'une quelconque des revendications précédentes, **caractérisé en ce que** 0 à 4 buses (6), de préférence 0 et 3 ou 1 et 2 buses (6) par mètre et/ou par section (23) sont prévues dans la rangée supérieure (9) dans une section (23).

6. Dispositif (1) selon au moins l'une quelconque des revendications précédentes, **caractérisé en ce que,** dans la rangée supérieure (9), le nombre et/ou la disposition des buses (6) dans des sections adjacentes (23) sont conçus de manière différente l'un de l'autre, en particulier alternativement.

7. Dispositif (1) selon au moins l'une quelconque des revendications précédentes, **caractérisé en ce que** dans la rangée supérieure (9), le nombre et/ou la disposition des buses (6) dans des sections opposées (23) sont conçus de manière différente l'un de l'autre.
